# EUROPÄISCHE PATENTSCHRIFT

(11) **EP 0 842 703 B1**
(45) Veröffentlichungstag und Bekanntmachung des Hinweises auf die Patenterteilung: **15.05.2002**
(21) Anmeldenummer: 97111094.5
(22) Anmeldetag: 03.07.1997
(51) Int. Cl.: B02C 18/00

(54) **Aktenvernichter o.ä. Zerkleinerungsgeräte**
Document shredder or other shredding devices
Destructeur de documents ou autre appareil déchiqueteur

(30) Priorität: 09.10.1996 DE 29617501 U; 28.12.1996 DE 29622522 U
(43) Veröffentlichungstag der Anmeldung: 20.05.1998
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- EP-A- 0 503 354
- DE-U- 29 604 761
- DE-U- 29 622 522

## Beschreibung

Die Erfindung bezieht sich auf einen Aktenvernichter o. ä. Zerkleinerungsgeräte, bei denen das jeweilige Schneidwerk mit seinem Gehäuse auf einem Untergestell ruht und ein Schnittgutauffangbehälter von der Gerätevorderseite her unter das Schneidwerksgehäuse in das Untergestell einschiebbar ist sowie Zwangsführungselemente am Behälter und am Untergestell zur Positionierung des Behälters unter dem Schneidwerk dienen.

Bei derartigen Konstruktionen sind einerseits enge Toleranzen zwischen Schnittgutsammelbehälter, dem Untergestell und dem Gehäuse des Schneidwerkes vorgesehen, um das Austreten von Schneidpartikeln und Schnittstaub in die Raumluft zu minimieren oder um ein Schaltelement sicher betätigen zu können.
So ist zum Beispiel aus der DE 296 04 761 U1 ein Schriftgutvernichter bekannt, bei dem das Schneidwerk mit seinem Gehäuse auf einem Untergestell, welches als Standfuß mit zwei vorderseitig über einen bodenseitigen Mittelschenkel verbundene L-förmige Streben gestaltet ist, ruht und ein Schnittgutauffangbehälter von der Gerätevorderseite her unter das Gehäuse des Schneidwerks in das Untergestell einschiebbar ist. Im Bodenbereich des Behälters und am Untergestell sind miteinander in Eingriff bringbare Zwangsführungselemente angeordnet. Dabei sind im Boden des Behälters zwei Ausnehmung jeweils in Form einer Führungsnut vorgesehen, die korrespondierend zu kufenförmigen Abschnitten, den Führungsteilen des Standfußes angeordnet sind.
Die Kufen sind nach oben gekröpfte, vom Boden beabstandete Abschnitte des Standfuß und verlaufen im Wesentlichen über die gesamte Tiefe des Standfußes. Im vorderen Bereich sind die Kufen wieder in Richtung Boden abgewinkelt und bilden ein Auflager.
Der Behälter ist so im Standfuß geführt und gehalten, dass dessen oberer Rand an der Unterseite des Gehäuses des Schneidwerkes genau anliegt, mit Ausnahme einer Öffnung im vorderen, oberen Abschnitt des Behälters, durch die zum Beispiel eine Zeitung oder anderes nicht zu zerkleinerndes blattförmiges Material in den Behälter eingeführt werden kann.
Im oberen, inneren Abschnitt des Behälters ist noch ein rippenartiger Nocken vorgesehen, der mit einem an bzw. in der Unterseite des Gehäuses angeordneten Sicherheitsschalter in Wirkverbindung steht.
Durch diese Bauart wird zwar mit verhältnismäßig geringem technische Aufwand eine gute Betätigung und Wirksamkeit des Sicherheitsschalters erzielt, jedoch ist zu dessen ständiger Verfügbarkeit der Umgebungsbereich des Sicherheitsschalters nach jeder Entleerung des Behälters gründlich von anhaftenden Schneidpartikeln oder Schneidstaub zu reinigen, da sonst Blockaden oder Fehlfunktionen des Sicherheitsschalters eintreten. Die ständig offene Einwurföffnung steht zudem im Widerspruch zu der ansonsten genauen Anlage des Gehäuses auf dem Behälter, weil durch diese unverschlossene Einwurföffnung Schneidstaub und Schneidpartikel in die Raumluft entweichen können. Zudem erschweren die engen Platzverhältnisse ein verkantungsfreies, leichtes Einsetzen des Behälters in das Untergestell nach dessen Entleerung. Zur Entnahme ist das Gehäuse mit einer Hand anzuheben und mit der anderen Hand der Behälter zu entnehmen.

Die Aufgabe der vorliegenden Neuerung besteht deshalb darin, durch geeignete einfache Maßnahmen vornehmlich am Behälterund Untergestellboden die eingangs aufgeführten Unzulänglichkeiten zu beseitigen.

Gelöst wird diese Aufgabe generell durch die im Patentanspruch 1 angegebenen Mittel und Maßnahmen. Die Unteransprüche enthalten hierzu vorteilhafte bauliche Ausgestaltungen und Weiterbildungen des neuen Raumformgedankens, der zudem anhand von Zeichnungen weitestgehend schematisch dargestellt und anhand dieser Darstellungen im folgenden noch im Detail und der Funktion her näher erläutert ist.

Es zeigen:
- Fig. 1: die Systemdarstellung eines Aktenvernichters in Seitenansicht,
- Fig. 2: in gegenüber Fig. 1 vergrößertem Maßstab einen Längsschnitt durch den Bodenbereich von Behälter und Gestell und
- Fig. 3: eine Draufsicht auf den Schnittgutauffangbehälterboden nach Fig. 2.

Die Systemdarstellung nach Fig. 1 zeigt zunächst einmal rein schematisch bzw. anordnungsmäßig einen Aktenvernichter o.ä. Zerkleinerungsgeräte, bei denen das jeweilige Schneidwerk mitsamt seinem Gehäuse auf einem kasten- oder rahmenartigen Untergestell mit festem Boden ruht und der Behälter von der offenen Gerätevorderseite her unter das Schneidwerksgehäuse in das Untergestell eingeschoben ist.

Gemäß den Detaildarstellungen nach Fig. 2 und 3 liegt das Besondere der vorliegenden Neuerung generell darin, daß im Bodenbereich 4a und 3b von Behälter 4 und Untergestell 3 miteinander in Eingriff bringbare Zwangsführungselemente FN und FZ angeordnet sind, wobei in spezieller baulicher Ausgestaltung als Zwangsführungselement mindestens eine in den Be- hälterboden 4a eingebrachte Führungsnut FN und ein hierzu korrespondierender Führungszapfen FZ o. dgl. auf dem Boden 3b des Untergestells 3 dient. Für die praktische Ausführung sinnvoll ist allerdings die Anordnung der Zwangsführungselemente FN und FZ mit gegenseitigem Horizontalabstand auf beiden Seiten der Behälterböden 3b und 4a.

Damit das in der Aufgabenstellung eingangs genannte leichte und verkantungsfreie Einführen des Schnittgutauffangbehälters in das Untergestell optimal gewährleistet ist, sieht die Neuerung weiterhin vom Detail her noch vor, daß die zur Behälterrückseite 4b hin offene Führungsnut FN eine sich konisch verjüngende Einführzone EZ aufweist, an die sich ein parallelwandiger Zentrierkanal ZK und im weiteren Verlauf zur Behältervorderseite 4c hin eine nochmalige, konische Verjüngung KV zur eigentlichen Feinzentrierzone FZZ hin anschließt und die ebenfalls kanalartig ausgebildete Feinzentrierzone FZZ an ihrem Ende eine vom Behälterboden 4a aus aufsteigende Erweiterung H aufweist, die in der Behälterendlage (Fig. 1) haubenartig auf dem zugeordneten Führungszapfen FZ des Untergestellbodens 3b aufsitzt. Durch Zug an der Behältergriffschale 5 nach vorn in Pfeilrichtung P₁ kann der Behälter 4 nun in eine leichte Kippstellung

K in Fig. 1 gebracht werden zum Einwerfen von nichtvertraulichem Schriftgut bzw. sonstigem Knüllpapier etc.

Die Entnahme des Behälters 4 aus dem Untergestell 3 erfolgt durch leichtes Anheben desselben in Pfeilrichtung P₂ in Fig. 1 ebenfalls an der Griffschale 5.

Die in ihrem Querschnitt kanalartige Vorzentrierzone ZK, die zudem noch einen gegenüber dem Behälterboden 4a zur Behälterrückseite 4b hin leicht ansteigenden Verlauf AV aufweist, bewirkt beim Einsetzen bzw. Entnehmen des Schnittgutauffangbehälters 4, daß dieser auf dem Führungszapfen FZ gleitend etwas angehoben wird und somit nur geringen Schubwiderstand besitzt.

Letztlich wichtig für die Gesamtfunktion ist noch, daß an einer der Behälterseiten im oberen vorderen Bereich eine sog. Schaltfahne angebracht ist, die im Zusammenwirken mit einem Endschalter eine Antriebsstillsetzung der Schneidwalzen 1 bewirkt, wenn der Schnittgutauffangbehälter 4 gemäß Pfeilrichtung P₂ (in Fig. 1) aus dem nach vorn 3a hin offenen Untergestell 3 entnommen wird.

In gleicher Weise wirkt die Schaltfahne auch, wenn zum Einwerfen von Knüllpapier oder anderen nichtvertraulichen Unterlagen der Behälter 4 gemäß Pfeilrichtung P₁ aus seiner Endposition (Fig. 1) nach vorn herausgekippt wird; bei diesem Bewegungsvorgang wirken die Führungszapfen FZ als Drehpunkte und der hintere Behälterrand als Begrenzungsanschlag für die Kippbewegung, wodurch der Behälter 4 nach dem Loslassen von allein wieder in seine ursprüngliche Position zurückfällt.

### Bezugszeichenliste

- 1: Schneidwerk
- 2: Gehäuse
- 3: Untergestell
- 3a: Vorderseite
- 3b: fester Boden
- 4: Schnittgutauffangbehälter
- 4a: Bodenbereich
- 4b: Behälterrückseite
- 4c: Behältervorderseite
- 5: Griffschale

- AV: ansteigender Verlauf des Zentrierkanals
- E: Aufstellfläche des Gerätes
- EZ: Einführzone
- FN: Führungsnut
- FZ: Führungszapfen
- FZZ: Feinzentrierzone
- H: haubenartige Erweiterung
- K: Kippstellung des Behälters (Pos. 4)
- KV: konische Verjüngung
- P₁: Zugrichtung für Kippung
- P₂: Zugrichtung für Behälterentnahme
- ZK: Zentrierkanal bzw. Vorzentrierzone

## Patentansprüche

1. Aktenvernichter o. ä. Zerkleinerungsgeräte, bei denen das jeweilige Schneidwerk (1) mitsamt seinem Gehäuse (2) auf einem Untergestell (3) ruht und ein Schnittgutauffangbehälter (4) von der Gerätevorderseite her unter das Schneidwerksgehäuse (2) in das Untergestell (3) einschiebbar ist, wobei im Bodenbereich von Behälter (4) und Untergestell (3) miteinander in Eingriff bringbare Zwangsführungselemente angeordnet sind und wobei als Zwangsführungselemente mindestens eine in den Behälterboden (4a) eingebrachte Führungsnut und ein hierzu korrespondierendes Führungsteil des Untergestells (3) dient,
**dadurch gekennzeichnet,**
**dass** das Untergestell (3) kasten- oder rahmenartig gestaltet und mit einem festem Boden (3b) versehen ist, und dass als Führungsteil des Untergestells (3) auf dessen Boden (3b) ein Führungszapfen (FZ) angeordnet ist und die Führungsnut (FN) eine vom Behälterboden (4a) aus aufsteigende Erweiterung (H) aufweist, die in der Behälterendlage haubenartig auf dem zugeordneten Führungszapfen (FZ) aufsitzt.

2. Aktenvernichter nach Anspruch 1
**gekennzeichnet durch**
Anordnung der Zwangsführungselemente (FN und FZ) mit gegenseitigem Horizontalabstand auf beiden Seiten der Böden (3b und 4a).

3. Aktenvernichter nach Anspruch 1 oder 2,
**dadurch gekennzeichnet,**
**dass** die zur Behälterrückseite (4b) hin offene Führungsnut (FN) des Schnittgutauffangbehälters (4) eine sich konisch verjüngende Einführzone (EZ) aufweist, an die sich ein parallelwandiger Zentrierkanal (ZK) und im weiteren Verlauf zur Behältervorderseite (4c) hin eine nochmalige, konische Verjüngung (KV) zur eigentlichen Feinzentrierzone (FZZ) hin anschließt.

4. Aktenvernichter nach Anspruch 3,
**dadurch gekennzeichnet,**
**dass** die Feinzentrierzone (FZZ) ebenfalls kanalartig ausgebildet ist.

5. Aktenvernichter nach einem der Ansprüche 1 bis 4,
**dadurch gekennzeichnet,**
**dass** die aufsteigende Erweiterung (H) in der Führungsnut (FN) am Ende der Feinzentrierzone (FZZ) vorgesehen ist.

6. Aktenvernichter nach mindestens einem der vorhergehenden Ansprüche,
**dadurch gekennzeichnet,**
**dass** die in ihrem Querschnitt kanalartige Vorzentrierzone (ZK) einen gegenüber dem Behälterboden (4a) leicht ansteigenden Verlauf (AV) aufweist.

7. Aktenvernichter nach einem oder mehreren der vorhergehenden Ansprüche,
**dadurch gekennzeichnet,**
**dass** am Schnittgutauffangbehälter (4) eine sogenannte Schaltfahne angebracht ist.

## Claims

1. Document shredder or similar comminuting apparatus, in which the respective cutting mechanism (1) together with its housing (2) rests on a subframe (3) and a cut material collecting container (4) is pushable from the apparatus front side under the cutting mechanism housing (2) into the subframe (3), wherein constrained guidance elements which can be brought into interengagement are arranged in the base region of the container (4) and subframe (3) and wherein at least one guide groove formed in the container base (4a) and a guide part, which corresponds therewith, of the subframe (3) serve as constrained guidance elements, **characterised in that** the subframe (3) is formed to be box-shaped or frame-shaped and is provided with a fixed base (3b), and that a guide pin (FZ) is arranged as guide part of the subframe (3) on the base (3b) thereof and the guide groove (FN) has an enlargement (H) which rises from the container base (4a) and which in the container end position is seated in hood-like manner on the associated guide pin (FZ).

2. Document shredder according to claim 1, **characterised by** arrangement of the constrained guidance elements (FN and FZ) at a mutual horizontal spacing on both sides of the base (3b and 4a).

3. Document shredder according to claim 1 or 2, **characterised in that** the guide groove (FN), which is open towards the container rear side (4b), of the cut material collecting container (4) has a conically narrowing entry zone (EZ) to which is connected a centring channel (ZK) with parallel walls and, in the further course towards the container front side (4c), a still further conical narrowing (KV) to the actual fine centring zone (FZ).

4. Document shredder according to claim 3, **characterised in that** the fine centring zone (FZZ) is similarly formed to be channel-shaped.

5. Document shredder according to one of claims 1 to 4, **characterised in that** the rising enlargement (H) in the guide groove (FN) is provided at the end of the fine centring zone (FZZ).

6. Document shredder according to at least one of the preceding claims, **characterised in that** the pre-centring zone (ZK), which is channel-shaped in the cross-section thereof, has a course (AV) slightly rising relative to the container base (4a).

7. Document shredder according to one or more of the preceding claims, **characterised in that** a so-called switching vane is mounted at the cut material collecting container (4.).

## Revendications

1. Destructeur de documents ou autre appareil déchiquctcur dont lc bloc dc coupe (1) et son boîtier (2) reposent sur un bâti (3) et qui comporte un bac de réception du matériau coupé (4) pouvant être glissé dans le bâti (3) sous le boîtier (2) du bloc de coupe par le devant de l'appareil, sachant que des éléments de guidage forcé pouvant être emboîtés les uns dans les autres sont disposés dans la zone du fond du bac (3) et du bâti (4) et que les éléments de guidage forcé sont constitués par au moins une rainure de guidage ménagée dans le fond (4a) du bac et par un élément de guidage complémentaire du bâti (3), **caractérisé en ce que** le bâti (3) est réalisé à la manière d'une caisse ou d'un cadre et est muni d'un fond fixc (3b), et cn cc qu'un tenon dc guidagc (FZ) faisant office d'élément dc guidage du bâti (3) est disposé sur le fond (3b) dudit bâti et la rainure de guidage (FN) présente un élargissement (H) remontant du fond (4a) du bac, qui repose à la manière d'un capot sur le tenon de guidage (FZ) associé lorsque le bac est installé.

2. Dcstructcur dc documents scion la revendication 1, **caractérisé par** deux éléments de guidage forcé (FZ et FN) espacés horizontalement l'un de l'autre, qui sont disposés des deux côtés des fonds (3b et 4a).

3. Destructeur de documents selon la revendication 1 ou 2, **caractérisé en ce que** la rainure de guidage (FN) du bac de récupération du matériau coupé (4) qui est ouverte en direction de l'arrière (4b) du bac présente une zone d'introduction (EZ) se rétrécissant dc façon conique, quc prolongc un canal de centrage (ZK) à parois parallèles suivi, en direction de l'avant (4c) du bac, d'un rétrécissement conique supplémentaire (KV) vcrs la zone dc centrage fin (FZZ) proprement dite.

4. Destructeur de documents selon la revendication 3, **caractérisé en ce que** la zone de centrage fin (FZZ) est également réalisée à la manière d'un canal.

5. Destructeur de documents selon l'une des revendications 1 à 4, **caractérisé** cn cc quc l'élargissement (H) montant dans la rainurc de guidagc (FN) cst prévu à l'extrémité de la zone de centrage fin (FZZ).

6. Destructeur de documents selon au moins l'une des revendications précédentes, **caractérisé en ce que** la zone de centrage préalable (ZK) dont la section transversale a la formc d'un canal préscntc un tracé légèrement ascendant (AV) par rapport au fond (4a) du bac.

7. Destructeur de documents selon l'une ou plusieurs des revendications précédentes, **caractérisé en ce qu'**une languette de déclenchement est fixée sur le bac de récupération du matériau coupé (4).
